# EUROPÄISCHE PATENTSCHRIFT

(11) **EP 4 174 842 B1**
(45) Veröffentlichungstag und Bekanntmachung des Hinweises auf die Patenterteilung: **21.05.2025**
(21) Anmeldenummer: 22197268.0
(22) Anmeldetag: 23.09.2022
(51) Int. Cl.: G10K 1/071, A63F 3/00

(54) **AKUSTISCHE SIGNALVORRICHTUNG**
ACOUSTIC SIGNALING DEVICE
DISPOSITIF DE SIGNALISATION ACOUSTIQUE

(30) Priorität: 28.10.2021 DE 102021128121
(43) Veröffentlichungstag der Anmeldung: 03.05.2023
(73) Patentinhaber: Amigo Spiel + Freizeit GmbH, 63128 Dietzenbach (DE)
(72) Erfinder: ULBRICH, Joachim, 63322 Rödermark (DE)
(74) Vertreter: Kirchner, Veit

(56) Entgegenhaltungen:
- DE-A1- 102012 016 905
- DE-C- 38 873
- US-A- 264 226
- US-A1- 2007 144 426

## Beschreibung

Die vorliegende Erfindung betrifft eine akustische Signalvorrichtung zum Erzeugen eines akustischen Signals sowie ein Gesellschaftsspiel, das eine solche akustische Signalvorrichtung umfasst.

So basieren einige Gesellschaftsspiele auf dem Prinzip, eine Person zu ermitteln, die eine bestimmte Aufgabe als erstes gelöst oder eine bestimmte Frage am schnellsten beantwortet hat. Hierzu bietet es sich an, die Ermittlung derjenigen Person, welche die Aufgabe bzw. die Frage am schnellsten gelöst hat, mithilfe einer manuell betätigbaren akustischen Signalvorrichtung, beispielsweise eine Tischglocke oder dergleichen, durchzuführen. So führt die Betätigung der Tischglocke dazu, dass die die Tischglocke betätigende Person auf eindeutige Art und Weise als Person identifiziert wird, welche der Auffassung ist, die Aufgabe bzw. die Frage als erstes richtig gelöst zu haben.

Eine herkömmliche Tischglocke weist in der Regel eine metallene Glocke zum Erzeugen eines akustischen Signals und einen an deren Oberseite mittig angeordneten Betätigungsknopf auf. Bei manueller Betätigung des Betätigungsknopfs wird die Glocke durch eine Anregungseinrichtung, beispielsweise einen an die Innenseite der Glocke schlagenden Hammer oder dergleichen, angeregt.

In der gelösten Atmosphäre eines Gesellschaftsspiels kann es vorkommen, dass die Betätigung der Tischglocke regelmäßig nicht ruhig und gezielt, sondern aufgrund der Wettbewerbssituation zwischen den Spielern ungestüm und wenig präzise erfolgt.

Dabei kann es für die Spieler des Gesellschaftsspiels zu der unangenehmen Situation kommen, dass die Hand eines die Tischglocke zuerst betätigenden Spielers durch eine Schlagbewegung anderer (zu spät kommender) Spieler unangenehm auf die typischerweise aus Metall bestehende Glocke der Tischglocke gedrückt wird, was den Spielanreiz und die Spielfreude mindern kann.

Eine herkömmliche Tischglocke findet sich beispielsweise in der DE 38 873 A oder der US 264 226 A.

Die DE 10 2012 016 905 A1 und die US 2007/144426 A1 offenbaren jeweils einen Stand der Technik, der sämtliche Merkmale aus dem Oberbegriff des Anspruchs 1 aufweist. Die DE 10 2016 013 790 A1 und die US 264 226 A zeigen weitere akustische Signalvorrichtungen aus dem Stand der Technik.

Es ist das Ziel der vorliegenden Erfindung die oben aufgeführten Nachteile zu überwinden und eine akustische Signalvorrichtung, insbesondere eine Tischglocke, zu schaffen, bei der auch in hektischen und ungestümen Spielsituationen (bei der unter anderem auch durch die Schlagbewegung der Spieler ein sehr hoher Druck auf die Signalvorrichtung ausgeübt wird) das Betätigen der Signalvorrichtung für keinen Spielteilnehmer als unangenehm empfunden wird.

Diese Aufgabe wird durch die akustische Signalvorrichtung, die sämtliche Merkmale des Anspruchs 1 aufweist, erreicht, da hierdurch die aufgeführten Nachteile überwunden bzw. abgemildert werden. Vorteilhafte Ausgestaltungen der akustischen Signalvorrichtung sind dabei in den abhängigen Ansprüchen aufgeführt.

Nach der vorliegenden Erfindung ist demnach eine akustische Signalvorrichtung zum Erzeugen eines akustischen Signals vorgesehen, die unter anderem einen Schwingkörper zum Erzeugen des akustischen Signals in einem schwingenden Zustand, eine Anregungseinrichtung zum manuellen Anregen einer Schwingung des Schwingkörpers, und eine Halteeinrichtung zum Halten des Schwingkörpers und zum Lagern der Anregungseinrichtung umfasst, wobei der Schwingkörper eine Öffnung aufweist, durch welche ein Betätigungselement geführt ist, um bei einem Betätigen des Betätigungselements einen Schlag der Anregungseinrichtung auf den Schwingkörper zu bewirken. Die akustische Signalvorrichtung ist gekennzeichnet durch eine Abdeckung, die aus einem elastischen Material besteht und den Schwingkörper an der von der Anregungseinrichtung gegenüberliegenden Seite abdeckt, vorzugsweise vollständig abdeckt.

Demnach ist also vorgesehen, dass bei einem händischen Betätigen der akustischen Signalvorrichtung die Hand eines Spielers bzw. Nutzers nur mit dem elastischen Material der Abdeckung in Kontakt kommt und kein direkter Kontakt mit dem typischerweise aus Metall bestehenden Schwingkörper möglich ist. Dies gilt vorzugsweise auch in ungestümen Situationen, wie sie für Gesellschaftsspiele typisch sind, da die Abdeckung den Schwingkörper kuppelartig umgibt.

Durch das Vorhandensein der aus elastischem Material bestehenden Abdeckung wird der direkte Kontakt mit dem in der Regel aus harten Metall bestehenden Schwingkörper vermieden, sodass das nachteilige unangenehme Gefühl eines direkten Kontakts unter erhöhter Krafteinwirkung mit dem Schwingkörper nicht mehr auftritt. Die aus einem elastischen Material bestehende Abdeckung wirkt als Dämpfungsschicht, sodass der Spielspaß auch in ungestümen oder hektischen Spielsituationen ungetrübt fortgeführt werden kann.

Nach einer optionalen Fortbildung der vorliegenden Erfindung kann vorgesehen sein, dass der Schwingkörper eine kuppel- oder schirmartige Form aufweist und vorzugsweise die Öffnung mittig in der kuppel- oder schirmartigen Form angeordnet ist.

Die kuppel- oder schirmartige Form ist dabei so mit der Halteeinrichtung in Kontakt gebracht, dass diese die Anregungseinrichtung überwölbt.

Weiter kann nach einer vorteilhaften Fortbildung der Erfindung vorgesehen sein, dass die Abdeckung haubenartig ausgestaltet ist und/oder die von der Anregungseinrichtung abgewandte Außenseite des Schwingkörpers in einem undeformierten Zustand nicht berührt.

Die Abdeckung überdeckt also den Schwingkörper, sodass bei einem händischen Betätigen der Signalvorrichtung ein direkter Kontakt mit dem Schwingkörper nicht möglich ist. Dabei ist es von Vorteil, wenn die Abdeckung zumindest während eines nicht-betätigten Zustands, im Optimalfall aber auch während eines Betätigens nicht mit dem Schwingkörper in Kontakt kommt. Demnach besitzt die Abdeckung eine solche Ausgestaltung, in der der Schwingkörper haubenartig überdeckt ist und dabei gleichzeitig ein gewisser Abstand von dem Schwingkörper zu der Abdeckung vorhanden ist. Durch den Abstand der Abdeckung von dem Schwingkörper wird sichergestellt, dass die Schwingungen nicht unnötig gedämpft werden.

Nach einer vorteilhaften Modifikation der vorliegenden Erfindung ist vorgesehen, dass die Abdeckung aus einem deformierbaren Kunststoff gefertigt ist, der nach einer Deformation wieder in seine Ursprungsform zurückspringt. Dadurch entsteht eine möglichst geringe Beeinträchtigung der Klangentwicklung, wobei aber gleichzeitig der gewünschte positive Effekt der Abdeckung erreicht wird.

Weiter kann nach der vorliegenden Erfindung vorgesehen sein, dass das in der Öffnung des Schwingkörpers angeordnete Betätigungselement entlang seiner Längsrichtung hin- und herbewegbar ist und vorzugsweise in einer Ruheposition aufgrund seines Zusammenwirkens mit der Anregungseinrichtung zur Außenseite des Schwingkörpers hervorsteht.

Das Betätigungselement kann dabei etwa stabartig oder in Form eines Stößels ausgebildet sein und ist dabei so angeordnet, dass es sich durch die Öffnung in dem Schwingkörper erstreckt. Dabei kann vorgesehen sein, dass durch ein händisches Eindrücken des Betätigungselement von einer Außenseite hin zu einer Innenseite des Schwingkörpers die Anregungseinrichtung aktiviert und durch Kontakt mit dem Schwingkörper ein akustisches Signal erzeugt wird. Dabei kann dies durch Betätigen einer Hebelmechanik erfolgen, bei der ein Hebel durch das Eindrücken des Betätigungselements um eine Achse geschwenkt wird, sodass das von den Betätigungselement entfernte Ende des Hebels gegen die Innenseite des Schwingkörpers schlägt.

Nach der vorliegenden Erfindung ist vorgesehen, dass das Betätigungselement an seinem zum Schwingkörper abgewandten Ende mit einer sich quer zu Längsrichtung des Betätigungselements erstreckenden Kontaktfläche versehen ist, die vorzugsweise bei einem bestimmungsgemäßen Betätigen der Signalvorrichtung durch ein Eindrücken der Abdeckung einen direkten Kontakt der Abdeckung mit dem Schwingkörper verhindert.

Das Betätigen der akustischen Signalvorrichtung erfolgt nach der vorliegenden Erfindung durch die Abdeckung hindurch, wobei auf der dem Nutzer zugewandten Seite der Abdeckung ein bevorzugter Bereich zum Betätigen der Signalvorrichtung grafisch dargestellt bzw. grafisch eingegrenzt sein kann. Diese optische Hervorhebung bezeichnet einen Bereich, an dessen Unterseite der Abdeckung das Betätigungselement angeordnet ist, sodass ein Einwirken auf diesen Abschnitt der Abdeckung zu dem gewünschten akustischen Signal führt. Um nun diesen Bereich zu vergrößern und gleichzeitig dafür zu sorgen, dass auch bei einem großflächigen Einwirken auf die Abdeckung (beispielsweise durch Aufsetzen der gesamten Handinnenfläche auf die Signalvorrichtung) die akustische Signalvorrichtung den gewünschten Ton erzeugt, ist an dem zur Abdeckung ragenden Ende des Betätigungselements eine sich quer zur Längsrichtung des Betätigungselements erstreckende Kontaktfläche vorgesehen, die die Wahrscheinlichkeit einer erfolgreichen Betätigung der Signalvorrichtung vergrößert. Darüber hinaus sorgt diese Kontaktfläche aber auch dafür, dass bei einem großflächigen Einwirken auf die Abdeckung keine oder möglichst wenige Flächenbereiche der Abdeckung direkt mit dem Schwingkörper in direkten Kontakt kommen. Dies würde nämlich den unerwünschten Effekt mit sich bringen, dass die Klangentfaltung behindert wird, sodass die gewünschte Erzeugung des akustischen Signals nicht in zufriedenstellender Art und Weise erfolgt. Demnach ist also vorgesehen, dass die Kontaktfläche als Abschirmung der Abdeckung gegenüber einem direkten Kontakt mit dem Schwingkörper wirkt, sofern die Abdeckung an dem typischerweise zum Betätigen der akustischen Signalvorrichtung einzudrückenden Bereich eingedrückt wird. Der Durchmesser der Kontaktfläche ist dabei kleiner als der Durchmesser der kuppel- oder haubenartig ausgeformten Schwingkörperform.

Ferner kann in diesem Zusammenhang vorgesehen sein, dass die Kontaktfläche die Grundform einer kreisförmigen ebenen Scheibe aufweist, sodass in einem eingedrückten Zustand nur eine geringe Kontaktfläche mit der hauben- oder kuppelartig ausgeformten Schwingkörperform entsteht. Vorzugsweise findet der Kontakt mit dem Schwingkörper an oder nahe einem Schwingungsknoten seiner Grundschwingung statt, sodass -wenn überhaupt- nur eine geringe Beeinträchtigung bei der Entstehung des akustischen Signals durch die Kontaktfläche ausgeht.

Nach der Erfindung ist vorgesehen, dass an der vom Schwingkörper abgewandten Seite der Kontaktfläche ein Federelement, insbesondere eine Spiralfeder, vorgesehen ist, das bei einem Betätigen der Signalvorrichtung durch ein Eindrücken der Abdeckung dazu beiträgt, die Abdeckung möglichst rasch in ihre Ursprungsform zurückzuführen. Demnach kann also zwischen der Kontaktfläche und der Unterseite der Abdeckung ein Federelement angeordnet sein, das dazu beiträgt, die Abdeckung in ihre Ursprungsform zurückzuführen. Unter Umständen kann es nämlich der Fall sein, dass bei einer viel benutzten akustischen Signalvorrichtung die Abdeckung nicht mehr ausreichend Stabilität besitzt, um nach einem Betätigen in ihre Ursprungsform zurückzuspringen. Aber auch bei einer neuwertigen akustischen Signalvorrichtung ist das Vorsehen des Federelements von Vorteil, da hierbei das Einnehmen der Ursprungsform schneller vonstattengeht.

Nach einer weiteren optionalen Fortbildung der vorliegenden Erfindung kann vorgesehen sein, dass die Halteeinrichtung eine Grundplatte aufweist auf der ein Sockel angeordnet ist, der dazu dient, den Schwingkörper aufzunehmen, vorzugsweise durch eine Rastverbindung. Der Sockel der Grundplatte ist dabei typischerweise so ausgebildet, dass er durch die Öffnung des Schwingkörpers hindurchtritt und über eine Rastverbindung den Schwingkörper im Bereich der Öffnung fixiert. Dabei kann der Sockel so ausgestaltet sein, dass das Betätigungselement im Inneren des hohl ausgeformten Sockels angeordnet ist.

Ferner kann der Sockel auch zum Stützen der Anregungseinrichtung dienen, die beispielsweise durch einen geknickten Hebel umgesetzt sein kann. Dabei kann die Anregungseinrichtung bei ihrer Lagerung auf dem Sockel um eine Schwenkachse drehbar gelagert sein, sodass im Zusammenspiel mit den Betätigungselement eine Schwenkbewegung ausführbar ist, die zu einem Anschlagen auf die Innenseite des Schwingkörpers führt. Die Schwenkachse kann demnach liegend orientiert sein, sodass ein durch das Betätigen des Betätigungselements erwirktes Herunterdrücken eines Hebelarms der Anregungseinrichtung zu einer Aufwärtsbewegung eines dazu gewinkelt angeordneten weiteren Hebelarms führt, der dann mit dem Schwingkörper in Kontakt kommt. Die Kontaktfläche der Anregungseinrichtung kann dabei ebenfalls aus einem Metall bestehen, um eine möglichst effektive Anregung des Schwingkörpers zu erreichen.

Nach einer optionalen Modifikation der vorliegenden Erfindung kann vorgesehen sein, dass die Grundplatte der Haltevorrichtung kreisförmig ist und einem am Rand befindlichen sich aus der Ebene der Grundplatte heraus erstreckenden, umlaufenden Stegabschnitt besitzt.

Ferner kann dabei vorgesehen sein, dass der maximale Durchmesser eines schirmartig oder kuppelförmig ausgestalteten Schwingkörpers kleiner ist als der Durchmesser der kreisförmig ausgestalteten Grundplatte, vorzugsweise wobei der maximale Durchmesser des Schwingkörpers mehr als 10 %, bevorzugterweise mehr als 20 % kleiner ist als der Durchmesser der Grundplatte
Nach einer weiteren Modifikation der vorliegenden Erfindung kann vorgesehen sein, dass die Abdeckung bündig mit dem Stegabschnitt abschließt, diesen außen umfangsseitig umfasst und/oder an diesem befestigt ist, vorzugsweise durch Nutzung der elastischen Spannkraft der Abdeckung.

Zudem kann nach der Erfindung vorgesehen sein, dass die Abdeckung sich bis zur vom Sockel abgewandten Unterseite der Grundplatte erstreckt und diese Unterseite teilweise oder vollständig abdeckt.

So kann also vorgesehen sein, dass die Abdeckung sämtliche Komponenten der akustischen Signalvorrichtung umgibt.

Die Erfindung betrifft ferner ein Gesellschaftsspiel mit einer akustischen Signalvorrichtung nach einer der vorhergehend diskutierten Varianten.

Weitere Merkmale, Einzelheiten und Vorteile der Erfindung werden anhand der nachfolgenden Figurenbeschreibung ersichtlich. Dabei zeigt:
- Fig. 1:: eine Explosionsdarstellung einer erfindungsgemäßen akustischen Signalvorrichtung.

In der in Fig. 1 dargestellten Explosionsdarstellung erkennt man den Aufbau der erfindungsgemäßen akustischen Signalvorrichtung.

Die Haltevorrichtung 6 erstreckt sich dabei ausgehend von einer Grundplatte, die an ihrem kreisförmigen Außenumfang eine stegartige Erhebung aufweist. Man erkennt die Aufnahme für die Anregungseinrichtung 7, 8, die eine Schwenkbewegung zum Schlagen der Anregungseinrichtung 7, 8 gegen den Schwingkörper 5 ermöglicht. An dem von der Grundplatte entfernten Ende der Haltevorrichtung 6 ist eine Rastvorrichtung vorgesehen, welche dazu dient, die Öffnung des Schwingkörpers 5 festzustellen, sodass der Schwingkörper 5 nur im Bereich der Öffnung, welcher typischerweise gleichzeitig einem Schwingungsknoten der Grundschwingung des Schwingkörpers entspricht, zu halten. Diese Rastvorrichtung ist dabei hohl ausgebildet sodass ein Betätigungselement 4, welches als Stößel ausgebildet ist mit einem Bereich der Anregungseinrichtung 7, 8 zusammenwirken kann. Drückt man nun das Betätigungselement 4 ein, so führt dies zu einer Aufwärtsbewegung des Bereichs der Anregungseinrichtung 7, 8, der mit dem Schwingungskörper 5 in Kontakt kommt, sodass dies zur Erzeugung eines akustischen Signals führt. Um nun den Bereich des Betätigungselements 4 zu vergrößern, der zu einer Betätigung der akustischen Signalvorrichtung führt, ist an dem von dem Schwingkörper 5 nach außen vorstehenden Ende des Betätigungselements 4 eine scheibenartige Kontaktfläche 3 vorgesehen, die darüber hinaus auch den positiven Effekt mit sich bringt, dass die beim Betätigen der Signalvorrichtung einzudrückende Abdeckung nicht unmittelbar mit dem unterhalb der Kontaktfläche 3 liegenden Bereich des Schwingkörpers 5 in Kontakt kommen kann.

An der von dem Schwingkörper 5 abgewandten Seite der Kontaktfläche 3 kann ein Federelement 2 angeordnet sein, das dazu dient, die Abdeckung 1 in ihre ursprüngliche Form zu drängen. Das Federelement 2 kann eine Spiralfeder sein und hat einen positiven Effekt auf die Rückführung der Abdeckung 1 aus ihrem deformierten Zustand.

Wie in der Figur dargestellt, kann das Federelement 2 eine Spiralfeder sein, deren Durchmesser mit Abstand von dem Schwingkörper 5 zunimmt. Dadurch wird der Kontaktbereich mit der Unterseite der Abdeckung vergrößert wodurch auch die Fläche der Abdeckung, mit der man auf das Betätigungselement einwirkt, vergrößert wird.

Die Abdeckung 1 ist aus einem elastischen Material und überdeckt neben dem Schwingkörper 5 selbstverständlich auch das Federelement 2 sowie die Kontaktfläche 3. Die Abdeckung 1 kann haubenartig ausgestaltet sein, wobei deren zur Grundplatte bzw. zu Haltevorrichtung gerichteter Randbereich einen kreisförmigen Verlauf besitzt und einen Durchmesser aufweisen kann, der identisch ist zu demjenigen der Grundplatte bzw. dem oberen Stegbereich der Grundplatte. So kann der Randbereich der Abdeckung bündig mit dem Stegbereich oder der Grundplatte abschließen. Ferner kann aber auch der Durchmesser größer als derjenige der Grundplatte bzw. des Stegbereichs sein, sodass die Abdeckung 1 den Stegbereich umfangsseitig umschließt. Dabei kann die Elastizität des elastischen Materials der Abdeckung 1 genutzt werden, um eine Klemmverbindung der Abdeckung 1 und einer Grundplatte bzw. dem davon abgehenden Stegbereich zu erwirken. Diese Klemmverbindung hat den Vorteil, dass sie die Herstellung der akustischen Signalvorrichtung vereinfacht und keine weiteren Befestigungsmittel erfordert. Schließlich können so die einzelnen Bestandteile der Signalvorrichtung miteinander in Verbindung gebracht bzw. miteinander verrastet werden, wobei in einem abschließenden Arbeitsschritt die Abdeckung 1 dann nur noch überzustülpen ist.

Eine separate Befestigung, beispielsweise durch eine Klebeverbindung ist nicht zwangsläufig erforderlich, kann aber vorgesehen sein.

## Patentansprüche

1. Akustische Signalvorrichtung zum Erzeugen eines akustischen Signals, umfassend:
einen Schwingkörper (5) zum Erzeugen des akustischen Signals in einem schwingenden Zustand,
eine Anregungseinrichtung (7, 8) zum manuellen Anregen einer Schwingung des Schwingkörpers (5),
eine Halteeinrichtung (6) zum Halten des Schwingkörpers (5) und zum Lagern der Anregungseinrichtung (7, 8), wobei
der Schwingkörper (5) eine Öffnung aufweist, durch welche ein Betätigungselement (4) geführt ist, um bei einem Betätigen des Betätigungselements (4) einen Schlag der Anregungseinrichtung (7, 8) auf den Schwingkörper (5) zu bewirken, und
eine Abdeckung (1), die aus einem elastischen Material besteht und den Schwingkörper (5) an der von der Anregungseinrichtung (7, 8) gegenüberliegenden Seite abdeckt, vorzugsweise vollständig abdeckt,
**dadurch gekennzeichnet, dass**
das Betätigungselement (4) an seinem zum Schwingkörper (5) abgewandten Ende mit einer sich quer zu Längsrichtung des Betätigungselements (4) erstreckenden Kontaktfläche (3) versehen ist, die bei einem bestimmungsgemäßen Betätigen der Signalvorrichtung durch ein Eindrücken der Abdeckung (1) einen direkten Kontakt der Abdeckung (1) mit dem Schwingkörper (5) verhindert, und
an der vom Schwingkörper (5) abgewandten Seite der Kontaktfläche (3) ein Federelement (2), insbesondere eine Spiralfeder, vorgesehen ist, das bei einem Betätigen der Signalvorrichtung durch ein Eindrücken der Abdeckung (1) dazu beiträgt, die Abdeckung (1) möglichst rasch in ihre Ursprungsform zurückzuführen.

2. Signalvorrichtung nach dem vorhergehenden Anspruch 1, wobei der Schwingkörper (5) eine kuppel- oder schirmartige Form aufweist und vorzugsweise die Öffnung mittig in der kuppel- oder schirmartigen Form angeordnet ist.

3. Signalvorrichtung nach einem der vorhergehenden Ansprüche 1 oder 2, wobei die Abdeckung (1) haubenartig ausgestaltet ist und/oder die von der Anregungseinrichtung (7, 8) abgewandte Außenseite des Schwingkörpers (5) nicht berührt.

4. Signalvorrichtung nach einem der vorhergehenden Ansprüche, wobei die Abdeckung (1) aus einem deformierbaren Kunststoff gefertigt ist, der nach einer Deformation wieder in seine Ursprungsform zurückspringt.

5. Signalvorrichtung nach einem der vorhergehenden Ansprüche, wobei das in der Öffnung des Schwingkörpers (5) angeordnete Betätigungselement (4) entlang seiner Längsrichtung hin- und herbewegbar ist und in einer Ruheposition aufgrund seines Zusammenwirkens mit der Anregungseinrichtung (7, 8) zur Außenseite des Schwingkörpers (5) hervorsteht.

6. Signalvorrichtung nach dem vorhergehenden Ansprüche, wobei die Kontaktfläche (3) die Grundform einer kreisförmigen Scheibe aufweist.

7. Signalvorrichtung nach einem der vorhergehenden Ansprüche, wobei die Halteeinrichtung (6) eine Grundplatte aufweist auf der ein Sockel angeordnet ist, der dazu dient, den Schwingkörper (5) aufzunehmen, vorzugsweise durch eine Rastverbindung.

8. Signalvorrichtung nach dem vorhergehenden Anspruch 7, wobei die Grundplatte der Haltevorrichtung kreisförmig ist und einem am Rand befindlichen sich aus der Ebene der Grundplatte heraus erstreckenden, umlaufenden Stegabschnitt besitzt.

9. Signalvorrichtung nach dem vorhergehenden Anspruch 8, wobei die Abdeckung (1) bündig mit dem Stegabschnitt abschließt, diesen außen umfangsseitig umfasst und/oder an diesem befestigt ist, vorzugsweise durch Nutzung der elastischen Spannkraft der Abdeckung (1).

10. Signalvorrichtung nach einem der vorhergehenden Ansprüche 7 bis 9, wobei die Abdeckung (1) sich bis zur vom Sockel abgewandten Unterseite der Grundplatte erstreckt und diese Unterseite teilweise oder vollständig abdeckt.

11. Gesellschaftsspiel mit einer akustischen Signalvorrichtung nach einem der vorhergehenden Ansprüche.

## Claims

1. Acoustic signaling device for generating an acoustic signal, comprising:
an oscillating body (5) for generating the acoustic signal in an oscillating state,
an excitation means (7, 8) for manual excitation of an oscillation of the oscillating body (5),
a holding means (6) for holding the oscillating body (5) and for supporting the excitation means (7, 8), wherein
the oscillating body (5) comprises an opening through which an actuation element (4) is guided, in order to bring about striking of the excitation means (7, 8) on the oscillating body (5) upon actuation of the actuation element (4), and
a cover (1), which consists of a resilient material and covers the oscillating body (5) on a side opposite the excitation means (7, 8), preferably completely,
**characterized in that**
the actuation element (4) is provided, at the end thereof facing away from the oscillating body (5), with a contact surface (3) which extends transversely to the longitudinal direction of the actuation element (4) and which, when the signaling device is actuated as intended, prevents direct contact of the cover (1) with the oscillating body (5) by way of pushing-in the cover (1), and
a spring element (2), in particular a spiral spring, is provided on the side of the contact surface (3) facing away from the oscillating body (5), which spring, upon actuation of the signaling device by means of the cover (1) being pushed-in, contributes to returning the cover (1) to its original shape as quickly as possible.

2. Signaling device according to the preceding claim 1, wherein the oscillating body (5) has a dome-like or shield-like shape and the opening is preferably arranged centrally in the dome-like or shield-like shape.

3. Signaling device according to any one of the preceding claims 1 or 2, wherein the cover (1) is configured in a hood-like manner and/or does not contact the outside of the oscillating body (5) that is facing away from the excitation means (7, 8).

4. Signaling device according to any one of the preceding claims, wherein the cover (1) is produced from a deformable plastics material which, following deformation, springs back into its original shape.

5. Signaling device according to any one of the preceding claims, wherein the actuation element (4) arranged in the opening of the oscillating body (5) is movable back and forth along its longitudinal direction and, in a rest position, protrudes to the outside of the oscillating body (5) on account of its interaction with the excitation means (7, 8).

6. Signaling device according to any one of the preceding claims, wherein the contact surface (3) has the basic shape of a circular disc.

7. Signaling device according to any one of the preceding claims, wherein the holding means (6) comprises a base plate on which a holder is arranged, which serves to receive the oscillating body (5), preferably by means of a snap-in connection.

8. Signaling device according to the preceding claim 7, wherein the base plate of the holding device is circular and has a peripheral ridge portion which is located on the edge and extends out of the plane of the base plate.

9. Signaling device according to preceding claim 8, wherein the cover (1) ends flush with the ridge portion, surrounds this peripherally on the outside, and/or is fastened thereon, preferably by using the resilient clamping force of the cover (1).

10. Signaling device according to any one of the preceding claims 7 to 9, wherein the cover (1) extends as far as the underside of the base plate facing away from the holder and covers said underside in part or completely.

11. Board game, comprising an acoustic signaling device according to any one of the preceding claims.

## Revendications

1. Dispositif de signalisation acoustique pour générer un signal acoustique, comprenant :
un corps vibrant (5) pour générer le signal acoustique dans un état vibrant,
un moyen d'excitation (7, 8) pour exciter manuellement une vibration du corps vibrant (5),
un moyen de maintien (6) pour maintenir le corps vibrant (5) et pour supporter le moyen d'excitation (7, 8),
le corps vibrant (5) présentant une ouverture, à travers laquelle un élément d'actionnement (4) est guidé pour provoquer un choc du moyen d'excitation (7, 8) sur le corps vibrant (5) lors d'un actionnement de l'élément d'actionnement (4), et
un couvercle (1) qui est constitué d'un matériau élastique et qui recouvre, de préférence recouvre complètement, le corps vibrant (5) sur le côté opposé au moyen d'excitation (7, 8),
**caractérisé en ce que**
l'élément d'actionnement (4) est pourvu, à son extrémité détournée du corps vibrant (5), d'une surface de contact (3) qui s'étend transversalement à la direction longitudinale de l'élément d'actionnement (4) et qui, lors d'un actionnement conforme du dispositif de signalisation, empêche un contact direct du couvercle (1) avec le corps vibrant (5) par un enfoncement du couvercle (1), et
il est prévu, sur le côté de la surface de contact (3) détourné du corps vibrant (5), un élément à ressort (2), notamment un ressort spiral, qui contribue, lors d'un actionnement du dispositif de signalisation par un enfoncement du couvercle (1), à ramener le couvercle (1) le plus rapidement possible dans sa forme initiale.

2. Dispositif de signalisation selon la revendication 1 précédente, dans lequel le corps vibrant (5) présente une forme de dôme ou de parapluie et, de préférence, l'ouverture est située au centre de la forme de dôme ou de parapluie.

3. Dispositif de signalisation selon l'une quelconque des revendications précédentes 1 ou 2, dans lequel le couvercle (1) est conçu en forme de capot et/ou ne touche pas le côté extérieur du corps vibrant (5) détourné du moyen d'excitation (7, 8).

4. Dispositif de signalisation selon l'une quelconque des revendications précédentes, dans lequel le couvercle (1) est fabriqué dans une matière plastique déformable qui reprend sa forme initiale après une déformation.

5. Dispositif de signalisation selon l'une quelconque des revendications précédentes, dans lequel l'élément d'actionnement (4) agencé dans l'ouverture du corps vibrant (5) est mobile en va-et-vient le long de sa direction longitudinale et, dans une position de repos, fait saillie vers le côté extérieur du corps vibrant (5) en raison de sa coopération avec le moyen d'excitation (7, 8).

6. Dispositif de signalisation selon les revendications précédentes, dans lequel la surface de contact (3) présente la forme de base d'un disque circulaire.

7. Dispositif de signalisation selon l'une quelconque des revendications précédentes, dans lequel le moyen de maintien (6) présente une plaque de base sur laquelle est agencé un socle destiné à recevoir le corps vibrant (5), de préférence par une liaison par encliquetage.

8. Dispositif de signalisation selon la revendication 7, dans lequel la plaque de base du dispositif de maintien est circulaire et possède une section de nervure périphérique se trouvant sur le bord et s'étendant hors du plan de la plaque de base.

9. Dispositif de signalisation selon la revendication 8, dans lequel le couvercle (1) affleure la section de nervure, l'entoure extérieurement sur sa circonférence et/ou est fixé à celle-ci, de préférence en utilisant la force de serrage élastique du couvercle (1).

10. Dispositif de signalisation selon l'une quelconque des revendications 7 à 9 précédentes, dans lequel le couvercle (1) s'étend jusqu'au côté inférieur de la plaque de base détourné du socle et recouvre partiellement ou totalement ce côté inférieur.

11. Jeu de société avec un dispositif de signalisation acoustique selon l'une quelconque des revendications précédentes.
